# EUROPÄISCHE PATENTSCHRIFT

(11) **EP 0 077 513 B1**
(45) Veröffentlichungstag und Bekanntmachung des Hinweises auf die Patenterteilung: **09.10.1985**
(21) Anmeldenummer: 82109375.4
(22) Anmeldetag: 09.10.1982
(51) Int. Cl.: H05B 7/12, H05B 7/101

(54) **Verfahren zur Verhinderung des Abbrands an einer stromleitenden Elektrode für metallurgische Oefen und Elektrode**
Method of preventing the consumption of a current-conducting electrode for metallurgical furnaces, and electrode
Procédé pour empêcher l'usure d'une électrode conductrice de courant pour fours métallurgiques et électrode

(30) Priorität: 15.10.1981 CH 6605/81
(43) Veröffentlichungstag der Anmeldung: 27.04.1983
(73) Patentinhaber: C. Conradty Nürnberg GmbH & Co. KG, D-8500 Nürnberg 1 (DE)
(72) Erfinder: Elsner, Emil, CH-4563 Gerlafingen (CH); Messmer, Josef, CH-4562 Biberist (CH); Reiber, Dietfried, CH-4563 Gerlafingen (CH); Kaiser, Peter, CH-4563 Biberist (CH)
(74) Vertreter: Eitle, Werner, Dipl.-Ing.

## Beschreibung

Die Erfindung betrifft ein Verfahren zur Verhinderung des Abbrands an Umfangsflächen einer stromleitenden Elektrode für metallurgische Oefen, die sich aus einem dauerhaften Oberteil und einer verzehrbaren Spitze zusammensetzt und im Oberteil gekühlt wird, sowie eine stromleitende Elektrode zur Durchführung des Verfahrens.

Zum Betrieb metallurgischer Oefen, z. B. Elektroöfen zum Schmelzen von Stahlschrott, werden gewöhnlich Graphit- oder Kohleelektroden verwenden. Da diese während des Schmelzbetriebs einem dauernden Abbrand unterliegen, müssen sie periodisch mindestens teilweise erneuert werden. Die Rohstoffe zur Herstellung solcher Elektroden verknappen jedoch immer mehr und unterliegen zudem dauernden Preissteigerungen, wodurch die anteiligen Kosten für die Elektroden bei den metallurgischen Prozessen entsprechend zunehmen.

Beim Lichtbogenofen setzt sich beispielsweise der Verbrauch an Graphitelektroden wie folgt zusammen : Vom Gesamtverbrauch sind etwa 50 % Abbrand der Elektrodenspitze, etwa 45 % seitlicher Elektrodenabbrand und etwa 5 % Verluste durch Elektrodenbruch.

Es sind verschiedene Anstrenungen unternommen worden, um den Verbrauch an Graphitelektroden zu senken. Da der Spitzenabbrand durch den Betrieb des Ofens gegeben ist, hat man die Bemühungen vor allem auf die Verringerung des seitlichen Abbrandes gerichtet. Bekannt sind Elektroden, bei denen der obere Teil nicht aus Graphit, sondern aus einem Metall besteht, beispielsweise aus einem Kupferrohr, das durch ein Kühlmedium gekühlt wird vgl. z. B. DE-A-1 565 751 oder EP-A-12 573. An diesem Oberteil ist mittels eines Gewindenippels aus Graphit oder Metall eine verzehrbare Spitze aus Graphit befestigt. Die aus Metall bestehenden Elektrodenteile des Oberteils weisen den Nachteil auf, dass sie höheren Wärmeverlusten unterliegen und die Gefahr des Durchbrennens bei Kontakt mit leitenden Teilen, z. B. Stahlschrott, besteht. Um den letzteren Nachteil zu vermeiden, wurde vorgeschlagen, die Elektrodenteile aus Metall umfangseitig elektrisch zu isolieren. Die hierzu verwendeten bekannten Isoliermittel weisen jedoch keine genügende Haltbarkeit auf. Ein weiterer Nachteil besteht darin, dass solche Elektrodenteile aus Metall nur schwer in herkömmliche Elektrodenhalterungen eingespannt werden können und bei der Stromzuführung Schwierigkeiten auftreten.

Weiter ist es bekannt, zum Vermeiden des seitlichen Abbrandes die aus Graphit bestehenden Elektrodenteile zu beschichten oder zu imprägnieren. Beide Verfahren sind jedoch sehr aufwendig. Zudem können auch hier Schwierigkeiten bei der Stromzuführung in der Elektrodenhalterung auftreten.

Hier setzt die Erfindung ein, der die Aufgabe zugrundeliegt, das Verfahren der eingangs beschriebenen Art so auszugestalten, dass eine wesentliche Verminderung des seitlichen Abbrandes mit vertretbarem Aufwand erreicht wird, ohne dabei die Elektrode in ihrer äusseren Form zu ändern oder zusätzliche Massnahmen vorzusehen.

Diese Aufgabe wird gemäss der Erfindung dadurch gelöst, dass der dauerhafte Oberteil aus Graphit oder Kohle hergestellt und durch ein im Innern desselben geführtes Kühlmedium unter Abbrandtemperatur gekühlt wird.

Für die Durchführung des Verfahrens dient eine Elektrode, bei der der dauerhafte Oberteil mit zwei oder mehr sich in Längsrichtung über die Gesamtlänge des Oberteils erstreckenden Metallrohren, z. B. aus Kupfer, versehen ist, in denen das Kühlmedium zirkuliert.

Die Erfindung ist in der Zeichnung in einem Ausführungsbeispiel dargestellt und nachfolgend beschrieben. Es zeigen :
Figur 1 eine Ansicht einer stromleitenden Elektrode,
Figur 2 eine vergrösserte Darstellung der Elektrode nach Fig. 1, teilweise im Schnitt, und
Figur 3 eine Draufsicht der Elektrode nach Fig. 2.

Die in Fig. 1 dargestellte stromleitende Elektrode setzt sich aus drei Elektrodenteilen I, II, III zusammen, von denen die Teile 1, II den dauerhaften Oberteil und der Teil 111 die verzehrbare Spitze der Elektrode bilden. Am oberen Ende ist die Elektrode durch eine Deckplatte 1 abgedeckt, die über den Querschnitt der Elektrode vorsteht, um ein Durchrutschen durch die Elektrodenhalterung zu vermeiden. Unter der Deckplatte 1 ist ein Teil der Elektrodenhalterung 2 erkennbar, die zur Aufnahme der Elektrode in nicht näher dargestellter Weise ausgebildet ist. An der Deckplatte 1 ist zudem ein Tragbügel 3 befestigt.

Die Elektrodenteile I, 11, 111 sind durch im Zentrum des Elektrodenquerschnitts angeordnete Gewindenippel 4, 5 fest verschraubt. Der Gewindenippel 4 kann ebenfalls aus Graphit oder aber aus Kupfer hergestellt sein, während der Gewindenippel 5, wie noch gezeigt wird, zweckmässig aus Kupfer hergestellt ist. Anstelle des Nippels 4 kann eine Feder-Nut-Verbindung verwendet werden. Die Elektrode muss nicht aus den in Fig. 1 dargestellten drei Teilen I, 11, 111 zusammengesetzt sein. Der Oberteil kann entweder nur aus einem einzigen Elektrodenteil oder aber aus mehr als zwei Elektrodenteilen bestehen.

Die erfindungsgemässe Ausbildung der Elektrode wird anhand von Fig. 2 und 3 näher erläutert. Der Nippel 4 ist hier nicht mehr vollständig gezeichnet, da er gegenüber bekannten Ausführungen unverändert bleibt. Durch die Elektrodenteile I, II des dauerhaften Oberteils erstrecken sich mehrere, in das Elektrodenmaterial eingebettete Kupferrohre 6, von denen eines in Fig. 2 dargestellt ist. Die Kupferrohre 6 sind an ihren Enden mit einem Aussengewinde versehen, auf das am oberen Ende Muttern 7 mit einem Flansch und am unteren Ende Muttern 9 aufgeschraubt sind.

Am unteren Ende des Oberteils ist eine Zwischenplatte 10 angeordnet, durch die sich die Kupferrohre 6 erstrecken und die von den Muttern 9 gehalten wird. In der Zwischenplatte 10 ist bei jeder Rohrmündung eine Ausnehmung 11 vorgesehen, in die zwei konische Ringe 12, 13 aus Weichkupfer eingelegt sind und die durch die Mutter 9 zusammengepresst werden, so dass ein gutleitender Kontakt zwischen dem Kupferrohr 6 und der Zwischenplatte 10 entsteht. Es könnte auch nur ein konischer Ring verwendet werden, jedoch müsste dann die Ausnehmung 11 ebenfalls konisch ausgebildet sein. Die Kupferrohre 6 mit ihren Muttern 7, 9 stellen Zuganker dar, mit denen die Elektrodenteile I, II fest eingespannt sind. Der dauerhafte Oberteil wird durch die Kupferrohre 6 einerseits und durch die Vorspannung der Muttern 7, 9 andererseits wesentlich verstärkt.

Auf die Zwischenplatte 10 wird der Nippel 5 mittels Schrauben 14 fest aufgeschraubt. Der Nippel 5 weist eine zylindrische, an die Zwischenplatte 10 anschliessende Partie 15 auf, an welche die konische Gewindepartie 16 anschliesst. Die Zwischenplatte 10 und die zylindrische Partie 15 des Nippels 5 sind durch Vor- und Rücksprung 17 zentriert und von einem Graphitring 18 umgeben. Damit ein einwandfreier Kontakt zwischen dem Ende des Kupferrohrs 6 und der Nippelpartie 15 besteht, wird ein Dichtungsring 19, z. B. aus Silber, eingelegt. Die Zwischenplatte 10 und der Nippel 5 bestehen zweckmässig aus Kupfer.

Auf die konische Nippelpartie 16 wird die verzehrbare Spitze III der Elektrode fest aufgeschraubt. Im Zentrum der Elektrode ist eine Axialbohrung 20 vorgesehen, durch welche Gase dem Lichtbogenbereich zugeführt werden können.

Durch die Kupferrohre 6 wird ein Kühlmedium, z. B. Wasser, eingeleitet, mit dem der dauerhafte Oberteil soweit gekühlt wird, dass kein Abbrand an der Umfangsfläche auftritt. Dies ist dann der Fall, wenn z. B. bei Graphitelektroden die Temperatur unter 600 °C liegt. Die Rohre werden, wie aus Fig. 3 ersichtlich ist, in Serie, d. h. hintereinander geschaltet. Im Beispiel nach Fig. 3 sind sechs Kupferrohre 6 angeordnet, die entsprechend der Reihenfolge ihrer Durchströmung mit a-b-c-d-e-f bezeichnet sind. Pfeil 21 zeigt den Eintritt des Kühlmediums in das Rohr a. Im Nippel 5 sind mit den Kupferrohren 6 verbundene Kanäle 22 (Fig. 2) gebohrt, die die Verbindung zu den benachbarten Kupferrohren 6 herstellen. Vom Rohr a fliesst das Kühlmittel durch den Nippel 5 und gelangt durch entsprechende Kanäle ab in das Rohr b. Am oberen Ende sind die Rohrleitungen mittels Rohrbogen 23 miteinander verbunden, die mit Flanschen 24 versehen, auf die Muttern 7 mittels Schrauben 25 aufgeschraubt sind.. Der Flansch der Muttel 7 ist zu diesem Zweck so gross ausgebildet, dass der Flansch 24 des Rohrbogens 23 aufgeschraubt werden kann. Aus dem Rohr b fliesst das Kühlmedium über den Rohrbogen bc ins Rohr c, dann über Kanäle cd im Nippel 5 in das Rohr d, von dort über den Rohrbogen de in das Rohr e, von dort über die Kanäle ef in das Rohr f und von dort in den durch Pfeil 26 angedeuteten Ablauf. Der Vorteil der Serieschaltung der Kupferrohre 6 liegt darin, dass nur ein Einlauf und ein Auslauf für das Kühlmedium erforderlich ist. Es wäre jedoch auch möglich, die Kupferrohre 6 teilweise in Serie und teilweise parallel oder ganz parallel zu schalten.

Da durch die erfindungsgemässe Ausführung des dauerhaften Oberteils der Elektrode die äussere Form nicht geändert wird, kann die bisher verwendete Elektrodenhalterung verwendet werden, so dass keine konstruktiven Aenderungen daran notwendig sind. Es ist für einen einwandfreien Stromfluss gesorgt ; dieser geht wie üblich von den Klemmbacken der Elektrodenhalterung 2 auf den Graphit im Elektrodenteil 1 über.

## Patentansprüche

1. Verfahren zur Verhinderung des Abbrands an Umfangsflächen einer stromleitenden Elektrode für metallurgische Oefen, die sich aus einem dauerhaften Oberteil (I, II) und einer verzehrbaren Spitze (111) zusammensetzt und im Oberteil gekühlt wird, dadurch gekennzeichnet, dass der dauerhafte Oberteil aus Graphit oder Kohle hergestellt und durch ein im Innern desselben geführtes Kühlmedium unter Abbrandtemperatur gekühlt wird.

2. Verfahren nach Anspruch 1, dadurch gekennzeichnet, dass das Kühlmedium, z. B. Wasser, im Zwangsumlauf geführt wird.

3. Elektrode zur Durchführung des Verfahrens nach Anspruch 1, gekennzeichnet durch einen dauerhaften Oberteil (1, 11) und eine verzehrbare Spitze (111), wobei der dauerhafte Oberteil (I, II) aus Graphit oder Kohle besteht und mit zwei oder mehr sich in Längsrichtung über die Gesamtlänge des Oberteils erstreckende Metallrohre (6), z. B. aus Kupfer, versehen ist, in denen das Kühlmedium zirkuliert.

4. Elektrode nach Anspruch 3, dadurch gekennzeichnet, dass der Oberteil (I, II) am oberen Ende eine Deckplatte (1) und am unteren Ende eine Zwischenplatte (10) aufweist, wobei sich die Metallrohre (6) durch diese Platten erstrecken und über Spannmittel, z. B. auf die Rohrenden aufgesetzte Flanschenmuttern (7) und Muttern (9), das Oberteil einspannen und verstärken.

5. Elektrode nach Anspruch 4, dadurch gekennzeichnet dass an der Zwischenplatte (10) ein Nippel (5) zum Anschrauben der verzehrbaren Spitze (111), z. B. durch Schraubenbolzen (14), befestigt ist, in dem Kanäle (22) gebohrt sind, die an die in der Zwischenplatte (10) mündenden Enden der Metallrohre (6) anschliessen.

6. Elektrode nach Anspruch 5, dadurch gekennzeichnet, dass zwischen dem Nippel (5) und den Enden der Metallrohre (6) Dichtungen (19) angebracht sind, die aus gutleitenden Metallen bestehen.

7. Elektrode nach Anspruch 4, dadurch gekennzeichnet, dass zwischen der Zwischenplatte (10) und den Enden der Metallrohre (6) spannbare Dichtungsringe (12, 13), z. B. Ringspannelemente, aus gutleitendem Metall angebracht sind.

8. Elektrode nach Ansprüche 6 oder 7, dadurch gekennzeichnet, dass die Dichtungsringe (12, 13) und die Dichtung (19) aus einem der Metalle Weichkupfer oder Silber bestehen.

9. Elektrode nach Anspruch 4, dadurch gekennzeichnet, dass die Zwischenplatte (10) und der Nippel (5) aus einem gutleitenden Material, z. B. Kupfer, bestehen.

10. Elektrode nach Anspruch 4, dadurch gekennzeichnet, dass die Spannmittel (7, 9) der Metallrohre (6) zum Zusammenspannen eines aus zwei oder mehr Teilstücken bestehenden Oberteils (1, II) dienen.

11. Elektrode nach Anspruch 3, dadurch gekennzeichnet, dass die Metallrohre (6) in Serie geschaltet und durch an der Deckplatte (1) und in dem' Nippel (5) vorgesehene Verbindungskanäle (22, 23) verbunden sind.

12. Elektrode nach Anspruch 11, dadurch gekennzeichnet, dass die Verbindungskanäle auf der Oberseite der Deckplatte (1) Rohrbögen (23) sind.

## Claims

1. Method of preventing the consumption of a current-conducting electrode for metallurgical furnaces, which electrode consists of a durable, cooled upper portion (I, II) and a consumable tip (III), characterized in that the durable upper portion is made of graphite or carbon and is being cooled by a cooling medium circulating in the interior of said portion in order to keep the temperature below the consumption temperature.

2. Method according to claim 1, characterized that the cooling medium, e. g. Water, is kept in forced circulation.

3. Electrode for performing the method according to claim 1, characterized by a durable upper portion (I, II) and a consumable tip (III), the upper portion consisting of graphite or carbon and being provided with two or more metal pipes (6), e. g. of copper, extending in the longitudinal direction over the entire length of the upper portion for the circulation of the cooling medium.

4. Electrode according to claim 3, characterized in that the upper portion (I, II) has a cover plate (1) at its upper end and an intermediate plate (10) at its lower end, the metal pipes (6) extending through these plates and, by using clamping means, e. g. flanged nuts (7), at the ends of the pipes, clamps and reinforces the upper portion.

5. Electrode according to claim 4, characterized in that a nipple (5) for fastening the consumable tip (III) thereto by screws, e. g. bolts (14), is fastened onto the intermediate plate (10), which bolts are provided with bores or channels (22) opening into the ends of the metal pipes (6) in the intermediate plate (6).

6. Electrode according to claim 5, characterized in that packings (19) of well conducting metals are placed between the nipple (5) and the ends of the metal pipes (6).

7. Electrode according to claim 4, characterized in that tensile gasket rings (12, 13), e. g. circular tensile elements, of a well conducting metal are placed between the intermediate plate (10) and the ends of the metal pipes (6).

8. Electrode according to claim 6 or 7, characterized in that gasket rings (12, 13) and the packing (19) consists of soft copper or silver.

9. Electrode according to claim 4, characterized in that the intermediate plate (10) and the nipple (5) consists of a well conducting metal, e. g. copper.

10. Electrode according to claim 4, characterized in that the clamping means (7, 9) for the metal pipes (6) are used for clamping together the upper portion (I, II), consisting of two or more parts.

11. Electrode according to claim 3, characterized in that the metal pipes (6) are series- connected and that they are connected together by means of the cover plate (1) and the channels (22, 23) in the nipple (5).

12. Electrode according to claim 11, characterized in that the connecting channels on the upper side of the cover plate (1) are pipe turns (23).

## Revendications

1. Procédé pour empêcher l'usure des surfaces périphériques d'une électrode conductrice de courant pour fours métallurgiques qui se compose d'une partie supérieure (f, II) permanente et d'une pointe (III) consommable et qui est refroidie dans sa partie supérieure, caractérisé en ce que la partie supérieure permanente est réalisée en graphite ou en charbon et est refroidie au-dessous de la température d'usure par un milieu réfrigérant qui circule à l'intérieur de cette partie.

2. Procédé selon la revendication 1, caractérisé en ce que le milieu réfrigérant, par exemple l'eau, est soumis à une circulation forcée.

3. Electrode pour l'application du procédé selon la revendication 1, caractérisée en ce qu'elle comporte une partie supérieure (I, II) permanente et une pointe (III) consommable, la partie supérieure (I, II) permanente étant en graphite ou en charbon et comportant deux ou plus de deux tubes (6) en métal, par exemple en cuivre, qui s'étendent dans le sens longitudinal sur toute la longueur de la partie supérieure et dans lesquels le milieu réfrigérant circule.

4. Electrode selon la revendication 3, caractérisée en ce que la partie supérieure (I, II) comporte à son extrémité supérieure une plaque de couverture (1) et, à son extrémité inférieure, une plaque intermédiaire (10), les tubes en métal (6) traversant ces plaques et serrant et renforçant la partie supérieure par l'intermédiaire de dispositifs de serrage, par exemple d'écrous à brides (7) et d'écrous (9) montés sur les extrémités des tubes.

5. Electrode selon la revendication 4, caractérisée en ce qu'à la plaque intermédiaire (10) un raccord fileté (5) permettant le vissage de la pointe (III) consommable est fixé par exemple par des boulons filetés (14) dans lesquels sont ménagés des conduits (22)_{'}qui se raccordent aux extrémités des tubes métalliques (6) qui débouchent dans la plaque intermédiaire (10).

6. Electrode selon la revendication 5, caractérisée en ce qu'entre le raccord fileté (5) et les extrémités des tubes métalliques (6) elle comporte des joints (19) constitués par des métaux bons conducteurs.

7. Electrode selon la revendication 4, caractérisée en ce qu'entre la plaque intermédiaire (10) et les extrémités des tubes métalliques (6) elle comporte des bagues de joint (12, 13), par exemple des éléments de serrage annulaires, en métal bon conducteur.

8. Electrode selon l'une des revendications 6 ou 7, caractérisée en ce que les bagues de joint (12, 13) et le joint (19) sont en cuivre mou ou en argent.

9. Electrode selon la revendication 4, caractérisée en ce que la plaque intermédiaire (10) et le raccord fileté (5) sont constitués par un matériau bon conducteur, par exemple par du cuivre.

10. Electrode selon la revendication 4, caractérisée en ce que les dispositifs de serrage (7, 9) des tubes métalliques (6) servent à serrer une partie supérieure (I, II) constituée par deux ou plus de deux pièces partielles.

11. Electrode selon la revendication 3, caractérisée en ce que les tubes métalliques (6) sont montés en série et reliés par des conduits de liaison (22, 23) ménagés dans la plaque de couverture (1) et le raccord fileté (5).

12. Electrode selon la revendication 11, caractérisée en ce que les conduits de liaison du côté supérieur de la plaque de couverture (1) sont des tubes coudés (23).
